# EUROPÄISCHE PATENTSCHRIFT

(11) **EP 2 260 682 B1**
(45) Veröffentlichungstag und Bekanntmachung des Hinweises auf die Patenterteilung: **08.05.2013**
(21) Anmeldenummer: 08735438.7
(22) Anmeldetag: 19.03.2008
(51) Int. Cl.: H05B 41/04, H05B 41/288

(54) **VERFAHREN UND BETRIEBSGERÄT ZUR MINIMIERUNG DER ISOLATIONSBEANSPRUCHUNG EINES HOCHDRUCKENTLADUNGSLAMPENSYSTEMS**
METHOD AND OPERATING DEVICE FOR MINIMIZING THE INSULATION STRESS OF A HIGH-PRESSURE DISCHARGE LAMP SYSTEM
PROCÉDÉ ET SYSTÈME APPROPRIÉ, UTILISÉS POUR RÉDUIRE À UN MINIMUM LA SOLLICITATION DE L'ISOLATION DANS UN SYSTÈME DE LAMPES À DÉCHARGE SOUS HAUTE PRESSION

(43) Veröffentlichungstag der Anmeldung: 15.12.2010
(73) Patentinhaber: OSRAM GmbH, 80807 München (DE)
(72) Erfinder: BRAUN, Alois, 86633 Neuburg (DE); MÜHLSCHLEGEL, Joachim, 82194 Gröbenzell (DE)
(86) Internationale Anmeldenummer: PCT/EP2008/053292
(87) Internationale Veröffentlichungsnummer: WO 2009/115120

(56) Entgegenhaltungen:
- EP-A- 1 128 709
- JP-A- 63 307 695
- US-A1- 2003 052 622
- US-A1- 2007 063 659

## Beschreibung

### Technisches Gebiet

Die Erfindung betrifft ein Verfahren zur Minimierung der Isolationsbeanspruchung beim Zünden einer Hochdruckentladungslampe, mit einem Betriebsgerät, eine Hochspannung zur Zündung der Hochdruckentladungslampe generiert, und das dieses Verfahren Ausführt.

### Stand der Technik

Die Erfindung geht aus von einem Verfahren zur Minimierung der Isolationsbeanspruchung beim Zünden einer Hochdruckentladungslampe nach der Gattung des Hauptanspruchs. Herkömmliche Betriebsgeräte für Hochdruckentladungslampen verwenden meist ein recht einfaches Verfahren um eine Hochdruckentladungslampe zu zünden. Die Hochdruckentladungslampe, im folgenden auch Lampe genannt, wird mit Hochspannungspulsen beaufschlagt, die eine Ausreichende Spannung besitzen, um in der Entladungslampe einen dielektrischen Durchbruch zwischen den Lampenelektroden zu erzeugen. Da nicht jede Lampe gleich beim ersten Zündpuls zündet, wird die Lampe mit einer Vielzahl von Zündpulsen beaufschlagt, die zu so genannten Zündpulspaketen zusammengefasst werden. Eine Vielzahl dieser Zündpulspakete wird in einem vorbestimmten Abstand an die Lampe abgegeben, wie aus der Fig. 3 ersichtlich ist. Besonders bei Betriebsgeräten, die keine Heißwiederzündung der Hochdruckentladungslampe erlauben, kann der Fall auftreten, dass eine Lampe ausgeschaltet wird, und sofort danach wieder eingeschaltet wird. Dann ist die Lampe aber zu heiß, um mit dem Betriebsgerät wieder gezündet werden zu können. Daher sind diese Betriebsgeräte so ausgelegt, dass sie für eine geraume Zeit von ca. 20min - 25min in kurzen Abständen immer wieder Zündpulspakete (sog. Bursts) an die Lampe abgeben, um eine in Abkühlung befindliche Lampe möglichst schnell wieder Zünden zu können (siehe Fig. 3). Tritt solch ein Fall auf, so wird die gesamte Isolation im Hochspannungsbereich des Lampensystems mit vielen hundert bis tausend unnötigen Hochspannungspulsen belastet. Dies gilt selbstverständlich auch in dem Fall einer nichtbestückten Lampe. Bei fehlender Lampe wird die gesamte Isolation besonders belastet. Es hat sich gezeigt, dass gerade die bei vielen Geräten oft sehr langen Bursts mit vielen kurz aufeinander folgenden Hochspannungspulsen sehr schädlich für die gesamte Hochspannungsisolation sind, und ein Versagen der Isolation im Laufe der Zeit immer wahrscheinlicher wird. Unter Isolationsbeanspruchung wird im folgenden die Beaufschlagung der gesamten Isolation eines Hochdruckentladungslampensystems von der Schaltungsanordnung, die die Hochspannung erzeugt, bis zum Hochdruckentladungslampenbrenner, der üblicherweise in einen Außenkolben eingebaut ist, mit Hochspannungspulsen, bezeichnet. Unter der gesamten Isolation sind alle isolierenden Teile der Anordnung von der Hochspannungsquelle bis zum Hochdruckentladungslampenbrenner zu verstehen. Also z.B. Kabel, Stecker, Lampensockel und Außenkolbenisolationen. Als Hochspannung ist alles zu verstehen, was die Hochspannungsquelle zum Zwecke der Lampenzündung an Hochspannung erzeugt. Dabei ist es unerheblich, ob die Hochspannung über ein Impulszündverfahren oder ein Resonanzzündverfahren erzeugt wird.

### Aufgabe

Es ist Aufgabe der Erfindung, ein Verfahren zur Minimierung der Isolationsbeanspruchung beim Zünden einer Hochdruckentladungslampe anzugeben, das von einem Betriebsgerät, das eine Hochspannung zur Zündung der Hochdruckentladungslampe generiert, ausgeführt werden kann.

Es ist ebenfalls Aufgabe der Erfindung, ein Betriebsgerät anzugeben, dass dieses Verfahren ausführt.

### Darstellung der Erfindung

Die Lösung der Aufgabe erfolgt erfindungsgemäß mit einem Verfahren zur Minimierung der Isolationsbeanspruchung eines Hochdruckentladungslampensystems, mit einem Betriebsgerät, das eine Hochspannung zur Zündung der Hochdruckentladungslampe generiert, wobei eine beim Lampenstart angelegte Zündspannungs-Zeitsumme minimiert wird, wobei das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsumme einer ersten Zeitspanne (tₐ|n=0..n1) zur Zündspannungs-Zeitsumme einer zweiten Zeitspanne (t_{b}|n=n1+1..n2) größer ¼. Die Zündspannungs-Zeitsumme ist die Summe aller Zeitabschnitte Zᵢ, während derer der Betrag der Zündspannung eine Zündspannungs-Grenze übersteigt. Die Zündspannungsgrenze ist als Faktorbereich eines betragsmäßigen Höchstwertes der angelegten Hochspannungen definiert. Der betragsmäßige Höchstwert ist hierbei der höchste Wert des Betrages der Spannung, der in Summe für mindestens 2µs auftritt, während die Zündspannung anliegt. Wenn das Verhältnis der Zündspannungs-Zeitsummen größer ist als ¼, dann bietet das den Vorteil einer geringen Isolationsbeanspruchung.

Bei einem Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsumme einer ersten Zeitspanne (tₐ|n=0..n1) zur Zündspannungs-Zeitsumme einer zweiten Zeitspanne (t_{b}|n=n1+1..n2) größer als ½ ist der Vorteil einer geringen Isolationsbeanspruchung besonders groß.

Der Faktorbereich liegt dabei bevorzugt zwischen 0,6 und 0,95, besonders bevorzugt zwischen 0,8 und 0,9. Dadurch werden für das erfindungsgemäße Verfahren nur an die Hochdruckentladungslampe angelegte Spannungen gezählt, die einerseits auch wirklich zur Zündung beitragen, andererseits aber auch die Isolation in signifikantem Maße beanspruchen.

Die Dauer der ersten Zeitspanne (tₐ) ist bevorzugt zwischen 1s und 2min lang, besonders bevorzugt zwischen 30s und 1min lang. Die Dauer der zweiten Zeitspanne (t_{b}) hingegen ist bevorzugt zwischen 15min und 25min lang, besonders bevorzugt liegt sie bei 20min.

Wenn in der ersten Zeitspanne (tₐ) Zündpulspakete mit einer Paketdauer von 0,5s - 1,5 s mit einem Abstand zwischen zwei Zündpulspaketen von 7s - 35s generiert werden, so kann eine kalte Hochdruckentladungslampe besonders gut gezündet werden. Die in der zweiten Zeitspanne (t_{b}) generierten Zündpulspakete mit einer Paketdauer von 0,05s - 0,15 s mit einem Abstand zwischen zwei Zündpulspaketen von 30s - 7min sind auf die Zündung einer heißen Hochdruckentladungslampe hin optimiert. Wenn in der zweiten Zeitspanne (t_{b}) ein Lampendurchbruch detektiert wird, so kann die Generierung eines Zündpulspaketes mit einer Paketdauer von 0,5s - 1,5 s die Hochdruckentladungslampe nochmals besser starten. Mit dieser Maßnahme kann aus einem ersten dielektrischen Durchbruch eine sichere Lampenzündung generiert werden.

Wenn eine vorhergehende gemessene Ausschaltdauer der Hochdruckentladungslampe >=20min lang ist, so werden für eine erste Zeitspanne (tₐ) bevorzugt Zündpulspakete mit einer Paketdauer von 0,5s - 1,5 s generiert, die einen Abstand zwischen zwei Zündpulspaketen von 7s - 35s haben. Damit kann eine kalte Hochdruckentladungslampe optimal gestartet werden, weitere Zündpulse sind nicht notwendig.

Bei einer vorhergehenden gemessenen Ausschaltdauer von weniger als 20 min werden Zündpulspakete für eine erste Zeitspanne (tₐ) mit einer Paketdauer von 0,5s - 1,5 s und für eine zweite Zeitspanne (t_{b}) mit einer Paketdauer von 0,05s - 0,15s generiert. Der Abstand zwischen zwei Zündpulspaketen für die erste Zeitspanne (tₐ) beträgt dabei 7s - 35s, der Abstand zwischen zwei Zündpulspaketen für die zweite Zeitspanne (t_{b}) beträgt dabei 30s - 7min. Diese Werte bieten den Vorteil, dass einerseits heiße Lampen gut unter Schonung der Isolation gezündet werden können, andererseits für den Fall eines Lampentausches, eine dann als heiß erkannte kalte Lampe trotzdem gut gestartet wird.

Weitere vorteilhafte Weiterbildungen und Ausgestaltungen des erfindungsgemäßen Verfahrens zur Minimierung der Isolationsbeanspruchung beim Zünden einer Hochdruckentladungslampe ergeben sich aus weiteren abhängigen Ansprüchen und aus der folgenden Beschreibung.

### Kurze Beschreibung der Zeichnung(en)

Die Erfindung wird nachstehend anhand von Ausführungsbeispielen näher erläutert. Es zeigen:
- Fig. 1a: die Darstellung eines ersten erfindungsgemäßen Verfahrens zur Minimierung der Isolationsbeanspruchung beim Zünden einer Hochdruckentladungslampe für den Fall einer kalten Lampe.
- Fig. 1b: die Darstellung eines ersten erfindungsgemäßen Verfahrens zur Minimierung der Isolationsbeanspruchung beim Zünden einer Hochdruckentladungslampe für den Fall einer heißen Lampe.
- Fig. 2a: die Darstellung eines zweiten erfindungsgemäßen Verfahrens zur Minimierung der Isolationsbeanspruchung beim Zünden einer Hochdruckentladungslampe in einer ersten Variante.
- Fig. 2b: die Darstellung eines zweiten erfindungsgemäßen Verfahrens zur Minimierung der Isolationsbeanspruchung beim Zünden einer Hochdruckentladungslampe in einer zweiten Variante.
- Fig. 2c: die Darstellung eines zweiten erfindungsgemäßen Verfahrens zur Minimierung der Isolationsbeanspruchung beim Zünden einer Hochdruckentladungslampe in einer dritten Variante.
- Fig. 3: die Darstellung eines Verfahrens zum Zünden einer Hochdruckentladungslampe nach dem Stand der Technik.

### Bevorzugte Ausführung der Erfindung

Fig. 1a zeigt eine grafische Darstellung eines ersten erfindungsgemäßen Verfahrens zur Minimierung der Isolationsbeanspruchung beim Zünden einer Hochdruckentladungslampe für den Fall einer kalten Lampe. Auf der Hochachse ist die an die Lampe angelegte Zündspannnung angetragen, auf der Querachse die verstrichene Zeit seit dem ersten Zündpuls z. Da eine kalte Lampe sofort gezündet werden kann, sollten lediglich einige Zündpulspakete hintereinander an die Lampe angelegt werden. Zündet die Lampe bis dahin nicht, muss davon ausgegangen werden das sie defekt ist oder keine Lampe vorhanden ist. Im vorliegenden Ausführungsbeispiel sind es zwei hintereinander ausgeführte Zündpulspakete, die aber eine recht lange Paketdauer aufweisen, um die schlechte Ionisation der Lampe im kalten Zustand zu überwinden. Zusammenfassend kann gesagt werden, dass für eine vorbestimmte erste Zeitspanne eine Zündspannung mit einer ersten Intensität INₜₐ an die Lampe angelegt wird, um sie zu starten. Nach dieser vorbestimmten ersten Zeit werden keine Zündpulse mehr an die Lampe angelegt. Die Intensität ist hierbei die Summe aller an die Lampe angelegten Zündpulse Z in dieser Zeitspanne pro Zeiteinheit oder die absolute Zeitdauer der während der ersten Zeitspanne an die Hochdruckentladungslampe angelegte Zündspannung pro Zeiteinheit.

Fig. 1b zeigt eine grafische Darstellung eines ersten erfindungsgemäßen Verfahrens zur Minimierung der Isolationsbeanspruchung beim Zünden einer Hochdruckentladungslampe für den Fall einer heißen Lampe. In diesem Zustand muss die Lampe erst abkühlen, um Zünden zu können, daher ist eine dauernde Beaufschlagung der Lampe mit Zündpulsen von Anfang an, wie im Stand der Technik beschrieben, nicht optimal. Es wird daher ein optimiertes Verfahren verwendet, das längere Zeitspannen zwischen den Zündpulsen vorsieht. Da die im Betriebsgerät implementierte Lampenzustandsmessung unter Umständen sehr ungenau ist, kann es sein, dass die Lampe schon weit abgekühlt ist, und daher schon nach kurzer Zeit zündfähig ist. Daher werden trotzdem von Anfang an Zündpulse generiert, um diesen Fall abzudecken. Auch für den Fall, dass eine brennende alte Lampe abgeschaltet wird um kurz danach durch eine neue kalte Lampe ersetzt zu werden, muss für solch einen Fall abgedeckt werden, denn das Betriebsgerät weiß nicht, ob eine Lampe getauscht wurde. Daher wird wie bei einer kalten Lampe eine Zündspannung mit einer ersten Intensität INₜₐ für eine vorbestimmte erste Zeitspanne tₐ an die Lampe angelegt. Dann wird für eine vorbestimmte zweite Zeitspanne t_{b} eine Zündspannung mit einer vorbestimmten zweiten Intensität IN_{tb} an die Lampe angelegt. Die vorbestimmte zweite Zeitspanne t_{b} ist dabei deutlich länger als die vorbestimmte erste Zeitspanne tₐ. Dafür ist die vorbestimmte zweite Intensität IN_{tb} der Zündspannung niedriger als die vorbestimmte erste Intensität IN ₜₐ. Werden Zündpulse an die Lampe angelegt, so kann die vorbestimmte erste Intensität INₜₐ als Summe aller in dieser Zeitspanne angelegten Zeitabschnitte der Zündspannung (Zündspannungs-Zeitsumme) pro dieser Zeitspanne angesehen werden: ${IN}_{ta} = \frac{{\sum }_{i = 0}^{n ⁢ 1} {Z}_{i}}{{t}_{a}} .$ Z sind dabei wie oben schon erwähnt die Zeitabschnitte, während derer der Betrag der Zündspannung eine Zündspannungs-Grenze übersteigt, und die Zündspannungsgrenze als Faktorbereich eines betragsmäßigen Höchstwertes der angelegten Hochspannungen definiert. Die Anzahl der einzelnen Zeitabschnitte in dieser Periode ist n1. Für die vorbestimmte zweite Zeitspanne gilt dann analog: ${IN}_{tb} = \frac{{\sum }_{i = n ⁢ 1 + 1}^{n ⁢ 2} {Z}_{i}}{{t}_{b}}$

Fig. 2a zeigt die Darstellung eines zweiten erfindungsgemäßen Verfahrens zur Minimierung der Isolationsbeanspruchung beim Zünden einer Hochdruckentladungslampe in einer ersten Variante. Das zweite erfindungsgemäße Verfahren ist eine vereinfachte Variante, in der keine Zustandsmessung der Lampe vorgenommen wird. Dadurch kann das Betriebsgerät deutlich einfacher und damit kostengünstiger ausgeführt werden. Da das Betriebsgerät aber nun den Zustand der Lampe nicht kennt, muss das Verfahren für kalte wie für heiße Lampen geeignet sein. Da es sich gezeigt hat, dass kalte Lampen für eine optimale Zündung aufgrund ihrer geringen Ionisationsneigung Zündpulspakete mit einer längeren Paketdauer benötigen, werden am Anfang wie im ersten erfindungsgemäßen Verfahren bei heißer Lampe einige lange Zündpulspakete für die Zeitspanne tₐ generiert. Hat die Lampe trotz der langen Pakete nicht gezündet, ist die Lampe wahrscheinlich nicht kalt, sondern noch zu heiß, daher wechselt das erfindungsgemäße Verfahren die Strategie und verlängert die Pausen zwischen den Zündpulspaketen in der darauf folgenden Zeitspanne t_{b}. Es hat sich ebenfalls gezeigt, dass für heiße Lampen aufgrund ihrer Temperatur Zündpulspakete mit einer kurzen Paketdauer ausreichend sind, um die Lampe zu Zünden. Daher werden nicht nur die Pausen verlängert, sondern auch die Paketdauer stark reduziert. Diese Maßnahmen gewährleisten eine signifikante Reduzierung der an die Lampe angelegten Zündspannungs-Zeitsumme ${\sum }_{i = 0}^{n ⁢ 2} {Z}_{i} ,$ wobei n2 die Summe der Pulse aus der ersten Zeitspanne tₐ und der Pulse aus der zweiten Zeitspanne t_{b} ist.

Fig. 2b zeigt die Darstellung eines zweiten erfindungsgemäßen Verfahrens zur Minimierung der Isolationsbeanspruchung beim Zünden einer Hochdruckentladungslampe in einer zweiten Variante. Die zweite Variante ist ähnlich zur ersten Variante, lediglich die Strategie für die Zündung einer heißen Lampe ist eine andere. Bei der zweiten Variante wird zur Zündung einer heißen Lampe in sehr großen Abständen für die Zeitspanne t_{b} ein Zündpulspaket an die Lampe angelegt, das dem für die Kaltzündung gleicht. Dadurch, dass die Abstände zwischen den Zündpulspaketen noch größer sind als in der ersten Variante kann die Zündspannungs-Zeitsumme während der Zeitspanne t_{b} gegenüber dem Stand der Technik ebenfalls deutlich reduziert werden. Diese Variante ist geeignet für Hochdruckentladungslampen, die auch in heißen Zustand eine schlechte Zündwilligkeit aufweisen, weswegen diese zweite Variante gegenüber der ersten Variante auch für die Heißzündung Zündpulspakete mit einer längeren Paketdauer definiert.

In einer dritten Variante, die in Fig. 2c dargestellt ist, werden die Verfahren nach der ersten und nach der zweiten Variante kombiniert. Auch hier wird zuerst die schon oben beschriebene Kaltzündung für die Zeitspanne tₐ mit einigen langen Zündpulspaketen durchgeführt. Dann wird auf eine Zündstrategie wie in der ersten Variante umgeschaltet. Es werden in größeren Abständen kurze Zündpulspakete für die Zeitspanne t_{b} an die Lampe angelegt. Detektiert das Betriebsgerät einen Durchbruch zwischen den Lampenelektroden zum Zeitpunkt tᵢ, wird das Zündpulspaket deutlich verlängert, um die Lampe im weiteren Verlauf sicher zu zünden. Mit dieser Strategie erreicht man eine signifikante Verringerung der Zündspannungs-Zeitsumme bei gleichzeitiger Verbesserung der Lampenzündung. Die gesamte Isolation im Hochspannungsbereich, also auch die Lampenfassung und die Kriechstrecken im Betriebsgerät werden so geschont.

Für beide erfindungsgemäße Verfahren und Varianten hat sich gezeigt, dass es für beide Zeitspannen tₐ und t_{b} bestimmte optimale Werte gibt. Die Dauer des ersten Zeitabschnitts tₐ beträgt danach zwischen 1s und 2min, besonders vorteilhaft zwischen 30s und 1 min. Die Dauer des zweiten Zeitabschnittes beträgt danach 15min bis 25min, besonders vorteilhaft etwa 20min.

Die Grenze, für die eine an die Lampe angelegte Hochspannung noch als Zündspannungspuls z angesehen wird, ist als Zündspannungsgrenze definiert. Die Zündspannungsgrenze liegt im Bereich von 60% bis 95%, vorteilhafter Weise im Bereich von 80% bis 90% des betragsmäßigen Höchstwertes aller Beträge der an die Lampe angelegten Hochspannungen im Zeitabschnitt tₐ und im Zeitabschnitt t_{b}. Der betragsmäßige Höchstwert ist hierbei der höchste Wert des Betrages der Spannung, der in Summe für mindestens 2µs auftritt, während die Zündspannung anliegt.

Um das Zündspannungsverhalten der Lampe zu optimtieren, ist es vorteilhaft, wenn sich das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsummen der ersten und zweiten Zeitabschnitte in einem bestimmten Bereich bewegt. Gut ist ein Verhältnis von ¼ wobei ein Verhältnis von ½ besonders vorteilhaft ist.

Das Verhältnis der Zündspannungs-Zeitsummen nach dem Stand der Technik bewegt sich im Bereich von 1/10 bis 1/40, was eine signifikant höhere Isolationsbeanspruchung als mit dem erfindungsgemäßen Verfahren nach sich zieht.

## Patentansprüche

1. Verfahren zur Minimierung der Isolationsbeanspruchung eines Hochdruckentladungslampensystems, mit einem Betriebsgerät, das eine Hochspannung zur Zündung der Hochdruckentladungslampe generiert, **dadurch gekennzeichnet, dass** eine beim Lampenstart angelegte Zündspannungs-Zeitsumme minimiert wird, die Zündspannungs-Zeitsumme die Summe aller Zeitabschnitte Zᵢ ist, während derer der Betrag der Zündspannung eine Zündspannungs-Grenze übersteigt, und die Zündspannungsgrenze als Faktorbereich eines betragsmäßigen Höchstwertes der angelegten Hochspannungen definiert ist, wobei das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsumme einer ersten Zeitspanne (tₐ|n=0..n1) zur Zündspannungs-Zeitsumme einer zweiten Zeitspanne (t_{b}|n=n1+1..n2) größer ¼ ist.

2. Verfahren nach Anspruch 1, **dadurch gekennzeichnet, dass** der Faktorbereich zwischen 0,6 und 0,95, insbesondere zwischen 0,8 und 0,9 liegt.

3. Verfahren nach einem der Ansprüche 1 oder 2, **dadurch gekennzeichnet, dass** das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsumme einer ersten Zeitspanne (tₐ|n=0..n1) zur Zündspannungs-Zeitsumme einer zweiten Zeitspanne (t_{b}|n=n1+1..n2) größer ½ ist.

4. Verfahren nach einem der Ansprüche 1 bis 3, **dadurch gekennzeichnet, dass** die Dauer der ersten Zeitspanne (tₐ) zwischen 1s und 2min, vorzugsweise zwischen 30s und 1min liegt.

5. Verfahren nach einem der Ansprüche 1 bis 4, **dadurch gekennzeichnet, dass** die Dauer der zweiten Zeitspanne (t_{b}) zwischen 15min und 25min, vorzugsweise bei 20min liegt.

6. Verfahren nach Anspruch 5, **dadurch gekennzeichnet, dass** in der ersten Zeitspanne (tₐ) Zündpulspakete mit einer Paketdauer von 0,5s - 1,5 s mit einem Abstand zwischen zwei Zündpulspaketen von 7s - 35s generiert werden.

7. Verfahren nach Anspruch 6, **dadurch gekennzeichnet, dass** in der zweiten Zeitspanne (t_{b}) Zündpulspakete mit einer Paketdauer von 0,05s - 0,15 s mit einem Abstand zwischen zwei Zündpulspaketen von 30s - 7min generiert werden.

8. Verfahren nach Anspruch 7, **dadurch gekennzeichnet, dass** bei Detektion eines Lampendurchbruches in der zweiten Zeitspanne (t_{b}) ein Zündpulspaket mit einer Paketdauer von 0,5s - 1,5 s generiert wird.

9. Verfahren nach Anspruch 5, **dadurch gekennzeichnet, dass** bei einer vorhergehenden gemessenen Ausschaltdauer das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsummen desto größer eingestellt wird, je länger die gemessene vorhergehende Ausschaltdauer ist.

10. Verfahren nach Anspruch 9, **dadurch gekennzeichnet, dass** ab einer bestimmten Ausschaltdauer im Bereich von 15min bis 25min das Verhältnis $\frac{{\sum }_{i = 0}^{n ⁢ 1} {Z}_{i}}{{\sum }_{i = n ⁢ 1 + 1}^{n ⁢ 2} {Z}_{i}}$ der Zündspannungs-Zeitsummen ein Maximum erreicht.

11. Verfahren nach Anspruch 9 oder 10, **dadurch gekennzeichnet, dass** bei einer vorhergehenden gemessenen Ausschaltdauer >=20min für eine erste Zeitspanne (tₐ) Zündpulspakete mit einer Paketdauer von 0,5s - 1,5 s generiert werden, und der Abstand zwischen zwei Zündpulspaketen 7s - 35s beträgt.

12. Verfahren nach Anspruch 5, **dadurch gekennzeichnet, dass** bei einer gemessenen vorhergehenden Ausschaltdauer <20 min für eine erste Zeitspanne (tₐ) Zündpulspakete mit einer Paketdauer von 0,5s - 1,5 s und für eine zweite Zeitspanne (t_{b}) Zündpulspakete mit einer Paketdauer von 0,05s - 0,15s generiert werden.

13. Verfahren nach Anspruch 12, **dadurch gekennzeichnet, dass** der Abstand zwischen zwei Zündpulspaketen für eine erste Zeitspanne (tₐ) 7s - 35s beträgt, und der Abstand zwischen zwei Zündpulspaketen für eine zweite Zeitspanne (t_{b}) 30s - 7min beträgt.

14. Schaltungsanordnung mit einem Hochspannungsteil, das
Zündpulspakete zur Zündung einer Hochdruckentladungslampe generiert, **gekennzeichnet durch** eine verminderte Isolationsbeanspruchung des Hochspannungsteils aufgrund der Anwendung eines Verfahrens nach einem oder mehreren der Ansprüche 1 bis 13.

## Claims

1. Method for minimizing the insulation stress of a highpressure discharge lamp system, with an operating device, which generates a high voltage for starting the highpressure discharge lamp, **characterized in that** a starting voltage time sum applied during lamp starting is minimized, the starting voltage time sum is the sum of all time segments Zᵢ during which the magnitude of the starting voltage exceeds a starting voltage limit, and the starting voltage limit is defined as the factor range of a maximum value, in terms of magnitude, of the applied high voltages, the ratio $\frac{{\sum }_{i = 0}^{n ⁢ 1} {Z}_{i}}{{\sum }_{i = n ⁢ 1 + 1}^{n ⁢ 2} {Z}_{i}}$ of the starting voltage time sum of a first time span (tₐ|n=0..n1) to the starting voltage time sum of a second time span (t_{b}|n=n1+1..n2) being greater than ¼.

2. Method according to Claim 1, **characterized in that** the factor range is between 0.6 and 0.95, in particular between 0.8 and 0.9.

3. Method according to either of Claims 1 and 2, **characterized in that** the ratio $\frac{{\sum }_{i = 0}^{n ⁢ 1} {Z}_{i}}{{\sum }_{i = n ⁢ 1 + 1}^{n ⁢ 2} {Z}_{i}}$ of the starting voltage time sum of a first time span (tₐ|n=0..n1) to the starting voltage time sum of a second time span (t_{b}|n=n1+1..n2) is greater than ½.

4. Method according to one of Claims 1 to 3, **characterized in that** the duration of the first time span (tₐ) is between 1 s and 2 min, preferably between 30 s and 1 min.

5. Method according to one of Claims 1 to 4, **characterized in that** the duration of the second time span (t_{b}) is between 15 min and 25 min, preferably 20 min.

6. Method according to Claim 5, **characterized in that**, in the first time span (tₐ), starting pulse bursts with a burst duration of 0.5 s - 1.5 s with an interval between two starting pulse bursts of 7 s - 35 s are generated.

7. Method according to Claim 6, **characterized in that**, in the second time span (t_{b}), starting pulse bursts with a burst duration of 0.05 s - 0.15 s with an interval between two starting pulse bursts of 30 s - 7 min are generated.

8. Method according to Claim 7, **characterized in that**, when a lamp breakdown is detected in the second time span (t_{b}), a starting pulse burst with a burst duration of 0.5 s - 1.5 s is generated.

9. Method according to Claim 5, **characterized in that**, in the case of a preceding, measured switch-off duration, the longer the measured, preceding switch-off duration is, the greater the ratio $\frac{{\sum }_{i = 0}^{n ⁢ 1} {Z}_{i}}{{\sum }_{i = n ⁢ 1 + 1}^{n ⁢ 2} {Z}_{i}}$ of the starting voltage time sums is set to be.

10. Method according to Claim 9, **characterized in that**, after a certain switch-off duration in the range of from 15 min to 25 min, the ratio $\frac{{\sum }_{i = 0}^{n ⁢ 1} {Z}_{i}}{{\sum }_{i = n ⁢ 1 + 1}^{n ⁢ 2} {Z}_{i}}$ of the starting voltage time sums reaches a maximum.

11. Method according to Claim 9 or 10, **characterized in that**, in the case of a preceding, measured switch-off duration ≥ 20 min, starting pulse bursts with a burst duration of 0.5 s - 1.5 s are generated for a first time span (tₐ), and the interval between two starting pulse bursts is 7 s - 35 s.

12. Method according to Claim 5, **characterized in that**, in the case of a measured, preceding switch-off duration < 20 min, starting pulse bursts with a burst duration of 0.5 s - 1.5 s are generated for a first time span (tₐ) and starting pulse bursts with a burst duration of 0.05 s - 0.15 s are generated for a second time span (t_{b}).

13. Method according to Claim 12, **characterized in that** the interval between two starting pulse bursts is 7 s - 35 s for a first time span (tₐ), and the interval between two starting pulse bursts is 30 s - 7 min for a second time span (t_{b}).

14. Circuit arrangement with a high-voltage part, which generates starting pulse bursts for starting a highpressure discharge lamp, **characterized by** reduced insulation stress in the high-voltage part as a result of the application of a method according to one or more of Claims 1 to 13.

## Revendications

1. Procédé pour minimiser la sollicitation de l'isolation d'un système de lampe à décharge haute pression, avec un dispositif de fonctionnement qui génère une haute tension pour l'allumage de la lampe à décharge haute pression, **caractérisé en ce qu'**une somme des temps de tension d'allumage appliquée au démarrage de la lampe est minimisée, la somme des temps de tension d'allumage est la somme de toutes les périodes Zᵢ pendant lesquelles la valeur de la tension d'allumage dépasse une limite de tension d'allumage, et la limite de tension d'allumage est définie comme domaine de facteur d'une valeur maximale en valeur absolue des hautes tensions appliquées, le rapport $\frac{{\sum }_{i = 0}^{n ⁢ 1} {Z}_{i}}{{\sum }_{i = n ⁢ 1 + 1}^{n ⁢ 2} {Z}_{i}}$ entre la somme des temps de tension d'allumage d'une première période (tₐ|n=0..n1) et la somme des temps de tension d'allumage d'une seconde période (t_{b}|n=n1+1..n2) étant supérieur à ¼.

2. Procédé selon la revendication 1, **caractérisé en ce que** le domaine de facteur se situe entre 0,6 et 0,95, en particulier entre 0,8 et 0,9.

3. Procédé selon l'une des revendications 1 ou 2, **caractérisé en ce que** le rapport $\frac{{\sum }_{i = 0}^{n ⁢ 1} {Z}_{i}}{{\sum }_{i = n ⁢ 1 + 1}^{n ⁢ 2} {Z}_{i}}$ entre la somme des temps de tension d'allumage d'une première période (tₐ|n=0..n1) et la somme des temps de tension d'allumage d'une seconde période (t_{b}|n=n1+1..n2) est supérieur à ½.

4. Procédé selon l'une des revendications 1 à 3, **caractérisé en ce que** la durée de la première période (tₐ) est comprise entre 1 sec et 2 min, de préférence entre 30 sec et 1 min.

5. Procédé selon l'une des revendications 1 à 4, **caractérisé en ce que** la durée de la seconde période (t_{b}) se situe entre 15 min et 25 min, de préférence près de 20 min.

6. Procédé selon la revendication 5, **caractérisé en ce que** pendant la première période (tₐ), des paquets d'impulsions d'allumage avec une durée de paquet de 0,5 sec à 1,5 sec sont générés avec un intervalle entre deux paquets d'impulsions d'allumage de 7 sec à 35 sec.

7. Procédé selon la revendication 6, **caractérisé en ce que** pendant la seconde période (t_{b}), des paquets d'impulsions d'allumage avec une durée de paquet de 0,05 sec à 0,15 sec sont générés avec un intervalle entre deux paquets d'impulsions d'allumage de 30 sec à 7 min.

8. Procédé selon la revendication 7, **caractérisé en ce qu'**en cas de détection d'un claquage de lampe pendant la seconde période (t_{b}), un paquet d'impulsions d'allumage avec une durée du paquet de 0,5 sec à 1,5 sec est généré.

9. Procédé selon la revendication 5, **caractérisé en ce que** dans le cas d'une durée de coupure précédente mesurée, plus cette durée de coupure précédente mesurée est longue, plus le rapport $\frac{{\sum }_{i = 0}^{n ⁢ 1} {Z}_{i}}{{\sum }_{i = n ⁢ 1 + 1}^{n ⁢ 2} {Z}_{i}}$ des sommes des temps de tension d'allumage est réglé de façon élevée.

10. Procédé selon la revendication 9, **caractérisé en ce qu'**à partir d'une durée de coupure déterminée comprise entre 15 min et 25 min, le rapport $\frac{{\sum }_{i = 0}^{n ⁢ 1} {Z}_{i}}{{\sum }_{i = n ⁢ 1 + 1}^{n ⁢ 2} {Z}_{i}}$ des sommes des temps de tension d'allumage atteint un maximum.

11. Procédé selon la revendication 9 ou 10, **caractérisé en ce que** dans le cas d'une durée de coupure précédente mesurée >=20 min, des paquets d'impulsions d'allumage avec une durée du paquet de 0,5 sec à 1,5 sec sont générés pour une première période (tₐ), et l'intervalle entre deux paquets d'impulsions d'allumage est de 7 sec à 35 sec.

12. Procédé selon la revendication 5, **caractérisé en ce que** dans le cas d'une durée de coupure précédente mesurée <20 min, des paquets d'impulsions d'allumage avec une durée du paquet de 0,5 sec à 1,5 sec sont générés pour une première période (tₐ) et des paquets d'impulsions d'allumage avec une durée du paquet de 0,05 sec à 0,15 sec sont générés pour une seconde période (t_{b}).

13. Procédé selon la revendication 12, **caractérisé en ce que** l'intervalle entre deux paquets d'impulsions d'allumage est de 7 sec à 35 sec pour une première période (tₐ), et l'intervalle entre deux paquets d'impulsions d'allumage est de 30 sec à 7 min pour une seconde période (t_{b}).

14. Agencement de circuit comprenant une partie haute tension pour l'allumage d'une lampe à décharge haute pression, **caractérisé par** une sollicitation diminuée de l'isolation de la partie haute tension grâce à l'utilisation d'un procédé selon l'une ou plusieurs des revendications 1 à 13.
